# EUROPÄISCHE PATENTSCHRIFT

(11) **EP 0 236 692 B1**
(45) Veröffentlichungstag und Bekanntmachung des Hinweises auf die Patenterteilung: **27.03.1991**
(21) Anmeldenummer: 87100651.6
(22) Anmeldetag: 19.01.1987
(51) Int. Cl.: E02F 3/92

(54) **Schneidradvorrichtung**
Cutting wheel device
Dispositif ayant une roue d'excavation

(30) Priorität: 10.03.1986 DE 3607838
(43) Veröffentlichungstag der Anmeldung: 16.09.1987
(73) Patentinhaber: O & K Orenstein & Koppel Aktiengesellschaft, 13581 Berlin (DE)
(72) Erfinder: Steinkühler, Siegfried Dipl.-Ing., D-2407 Bad Schwartau (DE); Stehmeier, Heiko Dipl.-Ing., D-2406 Stockelsdorf (DE)

(56) Entgegenhaltungen:
- DE-A- 1 484 781
- DE-A- 3 426 328
- DE-C- 473 767
- FR-A- 1 124 832
- US-A- 3 171 220
- US-A- 4 058 914
- PATENT ABSTRACTS OF JAPAN, Band 7, Nr. 199 (M-240)[1344], 3. September 1983; & JP-A-58 98 533 (MITSUBISHI JUKOGYO K.K.) 11-06-1983

## Beschreibung

Die Erfindung betrifft einen Schneidkopfschaufelrad eines Saugbaggers bei dem das Schaufelrad mit die Schaufeln bildenden Schneidbügeln versehen ist und das Saugrohr an eine innerhalb des Schaufelradkörpers angeordneten Saugkammer angeschlossen ist, die im Saugbereich mit einer Saugöffnung versehen ist, wobei das Schneidkopfschaufelrad aus zwei koaxial nebeneinanderliegenden und fest miteinander verbundenen Schneidrädern gebildet ist und wobei die Saugkammer in zwei durch eine Mittelwand voneinander getrennte Saugkammern aufgeteilt ist, von denen die eine im Bereich des einen Schneidrades und die andere im Bereich des anderen Schneidrades liegt und wobei jede Saugkammer über eine durch eine Stellklappe verschließbare Öffnung mit dem Saugrohr derart verbunden ist, daß entweder die eine oder die andere Saugkammer an das Saugrohr angeschlossen ist und die Saughammernüberwiegend im unteren Bereich der Schneidröider vergesehen sind.

Die DE-PS 34 26 328 zeigt ein Schaufelrad nach dem Oberbegriff des Hauptanspruchs.

Die DE-PS 473 767 zeigt einen Saugkopf für Schwimmbagger mit vor der Saugöffnung arbeitenden Grabwerkzeugen. Das abwärts führende Saugrohr ist an seinem unteren Ende mit gabelförmigen Saugrohrstutzen versehen, die in seitlichen Aufnahmeöffnungen enden. Vor diesen befinden sich zwei umlaufende Grabwerkzeuge in Form von Fräsköpfen, die gemeinsam auf einer Welle befestigt sind, die senkrecht zur Fahrtrichtung liegt und am Saugrohrstutzen gelagert ist. Zum Antrieb der Welle dient ein Kegelräderpaar. Am Saugrohrstutzen ist zusätzlich ein pflugscharartiger Vorschneider befestigt, der zum Auflösen des Bodens dient und diesen in Richtung auf die umlaufenden Fräsköpfe bewegt. Diese sind mit schraubenförmig gebogenen Messern versehen. Das von den Fräsköpfen gegrabene Baggergut wird zusammen mit dem von dem Vorschneider gelösten Baggergut zu den Aufnahmeöffnungen gefördert und dort abgesaugt. Die Fräsköpfe sollen nicht pflugartig wirken und demzufolge auf größere Stücke vom Boden nicht ablösen sondern gleichsam nur schabend auf den Untergrund einwirken. Das von dem Vorschneider kommende Baggergut gelangt nicht unmittelbar in das Saugrohr sondern wird durch die Messer der Fräsköpfe zunächst zerkleinert. Ausdrücklich ist daraufhingewiesen, daß die durch die Schiffsbewegung verursachte Wasserströmung nicht gegen die Saugöffnungen drückt und demzufolge auch nicht deren Verstopfung verursachende bzw. begünstigen könne. Durch die Formgebung der Grabwerkzeuge und ihre Anordnung sei es möglich, daß diese den Boden nicht nur in der Richtung ihrer Umlaufsebene abheben sondern auch in Richtung der Drehachse, also seitlich arbeiten, dadurch sollen Rohr- und Gestängebrüche vermieden werden. Der bekannte Bagger kann so arbeiten, daß er vorausfahrend den Saugkopf hinter sich herschleppt. Der bekannte Bagger kann aber auch so arbeiten, daß er seitlich scherend die Bodenfläche in größerer Breite abträgt. Anstelle des pflugscharartigen Vorschneiders kann auch ein umlaufendes Grabwerkzeug drehen, dessen Messer mit besonderen Reißzähnen versehen sein können.

Die DE-PS 3015 452 zeigt und beschreibt ein Schaufelrad für einen Schwimmsaugbagger, das um eine horizontale Achse drehbar gelagert ist und das am Außenumfang seines Schaufelradkörpers in regelmäßigen Abständen voneinander mit Baggerschaufeln versehen ist. Jede Baggerschaufel hat im radialen Ouerschnitt des Schaufelrades gesehen eine U-Form.
Die freien Schaufelenden sind mit dem Schaufelradkörper verbunden und besitzen eine nach vorn in die Drehrichtung des Schaufelrades weisende Einlaßöffnung. Diese ist größer als ihre Auslaßöffnung. Das Schaufelrad besitzt am Außenumfang eine sich über seine gesamte Länge zwischen den U-Schenkeln der Baggerschaufeln erstreckende Öffnung, an die der Saugmund einer sich durch eine feststehende Seitenwand des Schaufelrades in das Schaufelradinnere erstreckende Saugleitung anliegt. Der Saugmund ist an seiner oberen Kante mit einer Verlängerung versehen, die sich in einem gegen die Drehrichrung des Schaufelrades gerichteten Winkel durch die Öffnung und die Auslaßöffnung der Baggerschaufeln in dieselben erstreckt.

Das äußere Ende der Verlängerung liegt in Höhe der Drehachse des Schaufelrades. Die Baggerschaufeln können im radialen Querschnitt im wesentlichen rechteckig oder trapezförmig und in tangentialen Querschnitt ebenfalls trapezförmig sein.

Die DE-OS 2907485 beschreibt und zeigt ein Schaufelrad mit einem flachen, zylindrischen Körper, der mindestens eine, teilweise offene Seitenfläche besitzt. In der zylindrischen peripheren Ebene sind Öffnungen vorgesehen, die in Schaufeln münden, die an dem Schaufelrad befestigt und mit Schneidzähnen versehen sind. Die Welle des Schaufelrades wird von Lagern gestützt, die sich am gegabelten äußeren Ende der Baggerleiter des Baggerauslegers befinden. Die Welle kann mittels eines Hydro-Motors über ein Zahnrad angetrieben sein.
Im Hauptteil des zylindrischen Körpers ist eine kastenförmige Saugvorrichtung vorgesehen, die als Saugöffnung eine offene Seite in Form eines Kreisbogens besitzt und nahe an der inneren Oberfläche der zylindrischen peripheren Ebene des Hauptteiles des Schaufelradkörpers verläuft. Die kastenförmige Saugvorrichtung ist mittels einer Flanschverschraubung an einer Befestigungsvorrichtung angebracht, die von der Welle des Schaufelrades gehalten ist. Eine Verstellvorrichtung, die aus einem Kolben und Zylinder besteht, ist drehbar an ihrem einen Ende mit der Baggerleiter verbunden und an ihrem anderen Ende mit der Befestigungsvorrichtung verbunden, so daß mit der Verstellvorrichtung die kastenförmige Saugvorrichtung verschwenkt werden kann.

An einer Seite der Saugvorrichtung ist eine Öffnung eingelassen, in die ein Krümmer mündet, dessen anderes Ende mit einem flexiblen Rohr verbunden ist, das wiederum mittels eines Krümmers mit einem Saugrohr verbunden ist.

Die US-PS 4.058.914 beschreibt einen Saugbagger mit einem am Saugrohr befestigten Saugkopf besonderer Bauart. Der Saugkopf besteht aus einem T-Stück, dessen mittlerer Teil am Saugrohr befestigt ist, während die beiden Seitenstücke mit Befestigungsflanschen versehen sind. An jedem Befestigungsflansch ist eine Schneidvorrichtung angeordnet, die aus einem rohrförmigen Teil besteht, in dem ein Antriebsmotor eingesetzt ist. Jeder Antriebsmotor ist mit einem Schneidrad versehen, das einmal aus nach außen ragenden, kreisförmig angeordneten Messern besteht, wobei die Ebenen der Messer gleichsam kegelförmig geneigt sind. Zum anderen besteht die Schneidvorrichtung aus einem schraubenförmigen Bauteil, von dem gleichsam die Schneidmesser nach außen abstehen.
In dem T-förmigen Verteilerstück, an dem die beiden nach außen ragenden Schneidvorrichtungen befestigt sind, ist eine Leitungsklappe um eine Achse schwenkbar gelagert, die senkrecht zum Anschlußstück des T-förmigen Verteilers verläuft.
Diese Klappe mündet an ihrem vorderen Ende in einem Schieber, der in der einen Stellung die Anschlußöffnung des einen Saugrohres und in der anderen Stellung die Ansaugöffnung des anderen Saugrohres abschließt. Die Klappe kann mit Hilfe einer Verstellvorrichtung von Bord des Schiffes verstellt werden.

Die DE-AS 2305859 zeigt und beschreibt einen Schneidsaugkopf mit einem an den Enden einer angetriebenen Welle angeordneten Schneidscheibenpaar, von dem jede Schneidscheibe eine Anzahl von etwa streifenförmigen, entlang des Umfangs der Schneidscheibe angeordneten und sich in radialer und axialer Richtung erstreckenden Schneidklingen trägt, zwischen denen sich das Saugrohr mit seiner Saugöffnung erstreckt, wobei das Saugrohr oberhalb der angetriebenen Welle angeordnet ist und eine zwischen den Schneidklingen des Schneidscheibenpaars verlaufende Führungsplatte vorgesehen ist, die sich von ihrer Befestigungsstelle an der Sauföffnung längs des Umfangs der Schneidscheiben bis in die Nähe der Unterseite des Schneidkopfs erstreckt und bei dem die Schneidscheiben in Richtung der Saugöffnung rotieren.
Nachteiligerweise wird bei der vorstehend beschriebenen Anordnung das Sauggut entgegen der Schwerkraft in die oberhalb der Antriebswelle vorgesehene Saugrohröffnung gefördert. In dieser Folge ist ein verminderter Füllungsgrad des Saugrohres festzustellen.

Der Erfindung liegt die Aufgabe zugrunde, eine Schaufelradschneidvorrichtung der eingangs genannten Art zu schaffen, bei der sichergestellt ist, daß das von den Schneidbügeln geschnittene Räumgut in hohem Füllungsgrad abtansportiert wird. Die Erfindung löst die gestellte Aufgabe durch die Merkmale des Hauptanspruchs. Weitere bevorzugte Ausführungsformen sind Gegenstand der Unteransprüche.

Durch die erfindungsgemäße Lösung bleiben die für den Schaufelradbaggerbetrieb charakteristischen Vorteile gleichbleibender und eindeutiger Schnittverhältnisse erhalten, und es ist ein stetiger Abtransport des Räummaterials mit gutem Wirkungsgrad gewährleistbar. Das von den Schneiden gelöste Material wird direkt durch die Schneidenöffnungen abgesaugt. Verbessert werden insbesondere die hydraulischen Verhältnisse im Saugöffnungsbereich, weil durch die Drehrichtung der Schneidräder der geschnittene Boden direkt auf die Saugöffnung zugeführt wird. Infolge der Übereinstimmung der Drehrichtung der Schneidräder im Saugöffnungsbereich mit der Absaugrichtung des geschnittenen Bodens ist ein sehr hoher Füllungsgrad erzielbar.
Infolge der Absperrmöglichkeit der jeweils anderen Saugkammer des nicht materialfördernden Schneidrades wird verhindert, daß zusätzliches Wasser angesaugt und mittransportiert wird.

Die Zeichnung zeigt schematisch ein Ausführungsbeispiel der Erfindung.
- Fig. 1 -: zeigt die Schneidradvorrichtung
in Seitenansicht
- Fig. 2 -: zeigt eine Ansicht von oben.

Nach der Figur 1 weist die Schneidradvorrichtung zwei Schneidräder 1a und 1b auf, die gemeinsam von einem in die Tragkonstruktion des Saugrohrauslegers integrierten Hydromotor 2 nebst Getriebe 3 hydraulisch angetrieben werden.

Das Saugrohr 4 endet in zwei innerhalb des zentral angeordneten Radträgers vorgesehenen Saugkammern 5a und 5b, die durch eine Mittelwand 6 getrennt sind. Es ist eine Stellklappe 7 vorgesehen, die in Abhängigkeit von der Schwenkrichtung des Saugrohrauslegers während der Baggerarbeiten nur die eine der Saugkammern 5a oder 5b mit dem Saugrohr 4 verbindet, die dem fördernden Schneidrad 1a oder 1b zugeordnet ist.

Schneidbügel 8a und 8b geben seitliche Schneidöffnungen für die Aufnahme des geräumten Gutes in die Saugkammern frei.

Die Figur läßt weiterhin erkennen, daß die Saugkammern 5a und 5b überwiegend im unteren Bereich der Schneidräder 1a und 1b, also direkt vor dem zu schneidenden Boden vorgesehen sind.
Weiterhin ist erkennbar, daß die Schneidbügel 8a und 8b sichelförmig ausgeführt sind. Ihre Anordnung ist dabei in Drehrichtung konvex.

In die Figur 2 sind die vorgenannten Bezugsziffern der sich entsprechenden technischen Teile eingetragen.
Die Figur 2 läßt weitergehend erkennen, daß die Saugkammern 5a und 5b mit Saugkammererweiterungen 10a und 10b bis in den inneren Bereich der Schneidräder 1a und 1b ausgeführt sind. Dabei können vorteilhafterweise die Saugkammererweiterungen bis an die inneren Schneidbügelkanten 11a und 11b geführt sein.

Mit der vorstehend erläuterten Schneidradvorrichtung ist es zum einen möglich, Naßbaggerarbeiten durchzuführen, die der Unterhaltung und Erweiterung von Unterwasserstruckturen dienen. Infolge der leichten Möglichkeit des seitlichen Verschwenkens des Saugrohrauslegers und dabei nach jeder Seite nacheinander ein Arbeitsfeld bei hoher Räumgutmenge bestreichend, sind eine leichte Führung des begleitenden Schwimmbaggers, insbesondere eine eindeutige Positionierung erreichbar. Zum anderen wird einem gleichen Gerät die Gewinnung von Rohstoffen unter Wasser möglich und dies auch in den Fällen, da das Räumgut mechanisch unter erheblichem Kraftaufwand gelöst werden muß.

## Patentansprüche

1. Schneidkopfschaufelrad eines Saugbaggers,bei dem das Schaufelrad mit die Schaufeln bildenden Schneidbügeln (8a,b)versehen ist und das Saugrohr(4)an eine innerhalb des Schaufelradkörpers angeordneten Saugkammer (5a,5b) angeschlossen ist, die im Saugbereich mit einer Saugöffnung versehen ist, wobei das Schneidkopfschaufelrad aus zwei koaxial nebeneinanderliegenden und fest miteinander verbun-denen Schneidrädern (1a,1b)gebildet ist und wobei die Saugkammer (5a,5b) in zwei durch eine Mittelwand (6)voneinander getrennte Saugkammern (5a,5b)aufge teilt ist, von denen die eine im Bereich des einen Schneidrades und die andere im Bereich des anderen Schneidrades liegt und wobei jede Saugkammer (5a,5b)über eine durch eine Stellklappe(7) verschließbare Öffnung mit dem Saugrohr derart verbunden ist, daß entweder die eine oder die andere Saugkammer (5a,5b)an das Saugrohr(4) angeschlossen ist und die Saugkammern (5a,5b)überwiegend im unteren Bereich der Schneidröder(1a,1b)vorgesehen sind, dadurch gekennzeichnet, daß die Drehrichtung der Schneidräder (la,lb) im Bereich der Saugkammer (5a,Sb) auf die Saugöffnung (9) gerichtet ist, wobei die Schneidbügel (8a,Bb) auf die Saugöffnung (9) zu und daran vorbeigeführt werden.

2. Schneidkopfschanfelrad gemäß Anspruch 1, dadurch gekennzeichnet, daß die Saugkammern (5a, 5b) im Saugguteintrittsbereich Saugkammererweiterungen (10a, 10b) aufweisen.

3. Schneidkopfschaufelrad gemäß Anspruch 2, dadurch gekennzeichnet, daß die Saugkammererweiterungen (10a, l0b) bis in den inneren Bereich der Schneidräder (1a, 1b) geführt sind.

4. Schneidkopfschaufelrad gemäß Anspruch 3, dadurch gekennzeichnet, daß die Saugkammererweiterung (10a, 10b) bis in den Bereich der inneren Schneidbügelkanten (11a, 11b) geführt sind.

5. Schneidkopfschaufelrad gemäß Anspruch 1, dadurch gekennzeichnet, daß die Schneidbügel (8a, 8b) der Schneidräder (1a, 1b) sichelförmig ausgebildet sind.

6. Schneidkopfschaufelrad gemäß Anspruch 5, dadurch gekennzeichnet, daß die sichelförmigen Schneidbügel (8a, 8b) konvex in Drehrichtung angeordnet sind.

## Claims

1. A cutting wheel arrangement of a suction dredge, comprising a cutting wheel assembly, a plurality of cutting stirrups (8a,8b) attached to the cutting wheel assembly, the cutting wheel arrangement defining a suction chamber (5a,5b), a suction pipe (4) in communication with the suction chamber (5a,5b), the suction chamber (5a,5b) defining a suction opening in the suction area, the cutting wheel assembly comprising first and second cutting wheels (1a,1b) located adjacent and fixedly connected to each other, the cutting wheels (1a,1b) defining lateral cutting openings, the suction chamber including a centre wall member (6) separating the suction chamber portions (5a,5b), wherein the first suction chamber portion (5a) is located in the region of the first cutting wheel (1a) and the second suction chamber portion (5b) is located in the region of the second cutting wheel (1b), the suction chamber portions (5a,5b) having openings to effect communication with the suction pipe (4), an adjustable flap (7) capable of closing either the opening of the first suction chamber portion (5a) or the opening of the second suction chamber portion (5b), so that either the first or the second suction chamber portion (5a,5b) is in communication with the suction pipe (4), the suction chamber portions (5a,5b) being located predominantly in the lower region of the cutting wheels (1a,1b), characterized in that the direction of rotation of the cutting wheels (1a,1b) is such that the cutting stirrups (8a,8b) move toward and past the suction opening (9) in the region of the suction chamber portions (5a,5b).

2. The cutting wheel arrangement according to claim 1, characterized in that the suction chamber portions (5a,5b) have expanded sections (10a,10b) in the intake area of the suction material.

3. The cutting wheel arrangement according to claim 2, characterized in that the expanded sections (10a,10b) extend into the interior regions of the cutting wheels (1a,1b).

4. The cutting wheel arrangement according to claim 3, characterized in that the expanded sections (10a,10b) extend to the inner edges (11a,11b) of the cutting stirrups.

5. The cutting wheel arrangement according to claim 1, characterized in that the cutting stirrups (8a,8b) have the shape of sickles.

6. The cutting wheel arrangement according to claim 5, characterized in that the cutting stirrups (8a,8b) are arrenged so as to be convex in direction of rotation.

## Revendications

1. Roue à godets de tête d'excavation d'une drague suceuse, qui est munie d'arceaux coupants (8a, b) formant les godets ou pelles et sur laquelle le tuyau d'aspiration (4) est raccordé à une chambre d'aspiration (5a, 5b) disposée à l'intérieur du corps de la roue à godets et pourvue d'une ouverture d'aspiration dans la zone d'aspiration, la roue à godets de la tête d'excavation étant formée de deux roues d'excavation (1a, 1b) juxtaposées coaxialement et solidement reliées l'une à l'autre et la chambre d'aspiration (5a, 5b) étant partagée par une cloison médiane (6) en deux compartiments d'aspiration (5a, 5b) séparés l'un de l'autre et dont l'un se trouve du côté d'une roue d'excavation et l'autre du côté de l'autre roue d'excavation, chaque compartiment d'aspiration (5a, 5b) étant relié au tuyau d'aspiration par une ouverture obturable par un registre de réglage (7), de manière que l'un ou l'autre compartiment d'aspiration (5a, 5b) soit raccordé au tuyau d'aspiration (4), et les compartiments d'aspiration (5a, 5b) étant prévus principalement dans la région inférieure des roues d'excavation (1a, 1b), caractérisée en ce que le sens de rotation des roues d'excavation (1a, 1b) dans la région des compartiments d'aspiration (5a, 5b) est dirigée vers l'ouverture d'aspiration (9), de manière que les arceaux coupants (8a, 8b) soient approchés de l'ouverture d'aspiration (9) et étant guidés devant celle-ci.

2. Roue à godets de tête d'excavation selon la revendication 1, caractérisée en ce que les compartiments d'aspiration (5a, 5b) présentent des extensions (10a, 10b) dans la région de l'entrée du matériau aspiré.

3. Roue à godets de tête d'excavation selon la revendication 2, caractérisée en ce que les extensions des compartiments d'aspiration (10a, 10b) s'étendent jusque dans la partie interne des roues d'excavation (1a, 1b).

4. Roue à godets de tête d'excavation selon la revendication 3, caractérisée en ce que les extensions (10a, 10b) des compartiments d'aspiration s'étendent jusque dans la région des bords intérieurs (11a, 11b) des arceaux coupants.

5. Roue à godets de tête d'excavation selon la revendication 1, caractérisée en ce que les arceaux coupants (8a, 8b) des roues d'excavation (1a, 1b) sont en forme de croissant.

6. Roue à godets de tête d'excavation selon la revendication 5, caractérisée en ce que les arceaux coupants (8a, 8b) en forme de croissant dirigent leur convexité dans le sens de rotation.
